# FASCICULE DE BREVET EUROPEEN

(11) **EP 3 055 240 B1**
(45) Date de publication et mention de la délivrance du brevet: **17.05.2017**
(21) Numéro de dépôt: 14777519.1
(22) Date de dépôt: 25.09.2014
(51) Int. Cl.: B65H 29/24, B65H 29/52, B65H 29/26

(54) **MACHINE DE FABRICATION D'EMBALLAGES DE TYPE PLIEUSE-COLLEUSE**
FALZ-KLEBE-MASCHINE FÜR DIE HERSTELLUNG VON VERPACKUNGEN
MACHINE OF THE FOLDER-GLUER TYPE FOR PRODUCING PACKAGES

(30) Priorité: 08.10.2013 EP 13004822
(43) Date de publication de la demande: 17.08.2016
(73) Titulaire: BOBST MEX SA, 1031 Mex (CH)
(72) Inventeur: BOURGEOIS, Sacha, CH-1304 Senarciens (CH)
(74) Mandataire: Ehnle, Marcus
(86) Numéro de dépôt international: PCT/EP2014/002598
(87) Numéro de publication internationale: WO 2015/051883

(56) Documents cités:
- WO-A1-92/07712
- US-A1- 2005 218 285
- US-B1- 6 634 485

## Description

La présente invention concerne une machine de traitement d'objets plats équipée avec un ou plusieurs modules selon la revendication 1. L'invention trouve une application particulièrement avantageuse, mais non exclusive, dans le domaine de la fabrication des boîtes d'emballage, notamment des boîtes pour médicaments.

Dans l'industrie de l'emballage, la fabrication de boîtes s'effectue traditionnellement en ligne, en pliant et en collant des découpes au moyen d'une machine communément appelée plieuse-colleuse, voir par exemple le document WO 92/07712 A1. Une telle machine de traitement se présente habituellement sous la forme d'une succession de modules dans lesquels sont répartis les différents agencements fonctionnels qui sont chargés de réaliser les multiples opérations élémentaires nécessaires à la confection des boîtes. Chaque module dispose de son propre système de transport des découpes, généralement des transporteurs à rouleaux ou à bandes, mais l'ensemble est agencé de manière à ce que le convoyage s'opère globalement de façon continue sur toute la longueur de la plieuse-colleuse.

Au cours du processus de traitement des découpes, il arrive que certaines découpes quittent le chemin de transport et tombent en dessous, par exemple en dessous des systèmes de transport des modules de la machine. Ces découpes peuvent se retrouver sur des parties de machines, posées en équilibre, voire même peuvent tomber sur le sol en dessous de la machine. Si ces découpes sont accessibles par l'opérateur de la machine, il est possible que celui-ci les saisisse et les réintroduise dans le flux de production, par exemple à l'entrée de la machine ou du module dans lequel elles sont tombées.

Alternativement, si les découpes ne sont pas accessibles facilement, l'opérateur peut les chasser et/ou les faire tomber par exemple en utilisant un pistolet à air comprimé (voir par exemple le document US 2005/0218285 A1) ce qui génère des poussières et saletés qui risquent ensuite d'encrasser la machine et empêcher son bon fonctionnement, voire de polluer et souiller la production en cours. De plus, l'utilisation d'un tel pistolet peut avoir comme résultat que les découpes s'envolent dans la machine et se déposent en un autre endroit, ce qui nuit au bon fonctionnement de celle-ci et n'est pas du tout efficace car l'opérateur doit recommencer son intervention.

De plus, dans le domaine de la production des emballages de médicaments, des pratiques très strictes imposent des conditions particulières de fonctionnement: notamment, lors d'un changement de lot d'emballages, c'est-à-dire lorsque qu'un nouvel emballage différent (par exemple d'une taille différente, d'un grammage différent, d'une couleur différente ou encore avec une impression dans une langue différente) est introduit dans la machine, les utilisateurs veulent être sûrs que la machine a été correctement purgée de toutes les découpes du lot précédent pour éviter tout mélange en sortie de machine. En effet, si les dimensions des emballages sont proches, mais quand même différentes, des mélanges ne sont pas forcément détectables à l'oeil nu et sont sources de problèmes dans la suite du processus de fabrication.

En conséquence, non seulement tous les modules individuels doivent être vides et ne plus contenir de découpes du lot différent précédent, mais en plus la machine elle-même doit être vidée de toute découpe qui serait tombée dans celle-ci au cours du processus de traitement par la machine.

La solution la plus simple est bien évidemment de procéder à une inspection visuelle et à une évacuation ciblée des découpes tombées qui sont découvertes par l'opérateur de la machine. Cette inspection dépend néanmoins de l'attention de l'opérateur. Celui-ci peut en théorie ne pas effectuer cette inspection par inattention ou par manque de temps. Il peut aussi l'effectuer de façon partielle et dans ce cas l'utilisation d'un pistolet à air comprimé peut entraîner un encrassement de la machine, si ce n'est le retour de découpes au sein de la machine.

Cette solution simple n'assure donc pas une purge optimale et certaine de la machine. De plus, pour des raisons de sécurité évidentes, il est préférable d'éviter qu'un opérateur exécute une intervention dans laquelle il introduirait une main ou un bras dans la machine à la recherche de découpes tombées.

### Sommaire de l'invention

Un but de l'invention est par conséquent de proposer un module pour une machine de traitement d'objets plats qui améliore les solutions de l'état de la technique. Plus précisément, un des buts de l'invention est de proposer un module qui permet d'assurer une purge effective de la machine des découpes qui sont tombées dans celle-ci au cours du processus de production. Un autre but de l'invention est de proposer une machine qui soit simple à mettre en oeuvre et efficace pour l'évacuation de telles découpes et en toute sécurité pour l'opérateur.

Un objet plat est défini comme étant tout objet aplati et de faible épaisseur, indépendamment de son contour, de son format ou du matériau qui le compose, tel qu'une feuille entière, une feuille prédécoupée, un ensemble de poses ou découpes attachées ponctuellement les unes aux autres, une pose ou découpe individuelle, une boîte pliante, etc. Par ailleurs, un tel objet plat peut être réalisé dans un matériau quelconque, et notamment en papier, en carton compact, en carton ondulé, en matière plastique, etc.

Selon la présente invention, une machine de traitement d'objets plats, est équipée avec au moins un module et présente les caractéristiques techniques revendiquées.

### Brève description des dessins

L'invention sera mieux comprise par la description de plusieurs modes d'exécution de celle-ci et par les figures dans lesquelles:
- la Figure 1 représente une machine de traitement de type plieuse-colleuse, équipée de modules conformes à l'invention;
- la Figure 2 représente une vue en perspective d'un module de la machine de traitement de la Figure 1;
- les Figures 3A et 3B représentent des vues détaillées d'un mode d'exécution de l'invention; et
- les Figures 4A et 4B représentent des vues détaillées d'un autre mode d'exécution de l'invention.

### Description détaillée

La Fig. 1 illustre une machine de traitement d'objets plats étant une machine de fabrication d'emballages, de type plieuse-colleuse 100. Les objets plats sont ainsi des découpes, le plus souvent en carton. De telles machines sont généralement formées d'une succession de modules M effectuant chacun une ou plusieurs opérations de pliage et collage entrant dans le processus de fabrication en vue de fabriquer des boîtes pliantes, réalisé par la machine 100.

La plieuse-colleuse 100 est composée d'un margeur 110, d'un module d'alignement 120, d'un module de contrôle qualité 130, d'un module de gaufrage de caractères braille 140, d'un module de précassage 150, d'un module d'encollage 160, d'un module de pliage 170, d'un module d'éjection 175, d'un module de transfert 180 et d'un module de réception 190. Ces différents éléments étant parfaitement connus de l'état de la technique, ils ne sont pas décrits en détail ici, tant structurellement que fonctionnellement.

La Fig. 2 illustre en perspective une vue d'un module M de la plieuse-colleuse 100. Le module M illustré est sous une forme dépouillée ce qui veut dire que cela peut être un module quelconque de la plieuse-colleuse 100 et que sa fonction n'est pas décisive dans le cadre de la description de la présente invention. Les caractéristiques qui seront donc décrites en relation avec la présente invention sont donc applicables à tout module d'une machine de production.

Le module M comprend une structure support, avec deux parois latérales 1 et 2 supportées par des pieds 3. Le module M comprend également deux traverses 4 qui connectent mécaniquement les parois latérales 1 et 2 entre elles. On peut bien entendu prévoir une seule traverse 4 ou plus de deux traverses 4 en fonction de la longueur du module par exemple, l'illustration de la Fig. 2 n'étant pas limitative. La structure support est située en dessous de la zone de travail dans laquelle le traitement des découpes est effectué. Les découpes sont transportées le long d'un chemin de transport donné au dessus de la structure support.

Selon l'invention, la machine de traitement, et plus particulièrement le module M, est équipée avec un système d'évacuation des découpes. Dans une première variante de réalisation, le système d'évacuation comporte des moyens de déviation. Les moyens de déviation sont aptes à évacuer toute découpe tombant sous le chemin de transport, en déviant la chute de la découpe vers une zone de récupération dédiée.

Les Figs. 3A et 3B illustrent des détails (Fig. 3A en perspective, Fig. 3B en coupe) de la traverse 4 référencée en Fig. 2. De préférence, les moyens de déviation comportent au moins un premier organe déflecteur 5 apte à dévier la chute des découpes vers le bas, lorsque ces découpes arrivent au dessus d'une portion de structure support.

Le premier organe déflecteur 5 est favorablement positionné de façon inclinée, au dessus d'une portion de structure support s'étendant sous le chemin de transport des découpes. Le premier organe déflecteur 5 comprend de manière avantageuse au moins un plan incliné qui est orienté suivant une direction sensiblement longitudinale par rapport à la direction de transport ou de circulation des découpes (Flèche F en Fig. 1).

Le premier organe déflecteur 5 est préférentiellement solidaire de la portion de structure support au dessus de laquelle elle s'étend. Dans cet exemple de réalisation, le premier organe déflecteur 5 se présente sous la forme d'un capot 7 qui est solidarisé à la traverse 4. Ce capot 7 n'est pas plat, mais de forme convexe avec deux plans inclinés 8 et 9 en forme de toit. Le but de cette forme particulière est de créer une position instable pour une découpe qui tomberait au-dessus la traverse 4.

Cette caractéristique permet de résoudre le problème de l'état de la technique, à savoir qu'elle empêche les découpes de se déposer sur la traverse 4, et ce d'autant plus facilement quand la taille de la découpe est inférieure à la largeur de la traverse 4.

En donnant une forme avec deux plans inclinés au capot 7, toute découpe va continuer sa chute dans la machine grâce à la gravité. Le capot 7 peut également avoir un seul plan incliné, l'important étant l'instabilité de la position pour une découpe tombée.

Dans une deuxième variante de réalisation, le système d'évacuation comporte préférentiellement des premiers moyens d'expulsion qui sont aptes à évacuer toute découpe présente sur le premier organe déflecteur 5. Dans cette variante, et pour compenser le cas extrême dans lequel une découpe se retrouve en équilibre entre les deux plans inclinés 8 et 9 du capot 7 et reste dans cette position qui est non-désirée, on peut utiliser des moyens supplémentaires d'expulsion. Ces premiers moyens d'expulsion forcent le mouvement de la découpe vers le bas.

De manière favorable, les premiers moyens d'expulsion comportent au moins un organe de soufflage qui est apte à générer un flux d'air pulsé au niveau de la surface supérieure du premier organe déflecteur 5, i.e. du capot 7.

Dans les Figs. 3A et 3B, on a illustré l'organe de soufflage qui comprend une conduite 10 (Fig. 3B) et une ou plusieurs buses 11 (Fig. 3A). L'air comprimé utilisé peut facilement être pris sur la machine qui en général utilise de l'air sous pression dans certaines opérations de production.

Ces moyens d'expulsion sont bien entendu optionnels et on peut choisir d'augmenter l'inclinaison des plans 8 et 9 pour s'en passer. On peut également utiliser d'autres moyens équivalents, par exemple des éléments mécaniques qui poussent une découpe tombée, comme par exemple un rouleau implanté entre les deux plans inclinés 8 et 9 et capable de pousser la découpe d'un côté ou de l'autre.

De tels moyens d'expulsion peuvent être mis en oeuvre sur commande de l'opérateur, grâce à une commande C, ou de manière automatique, ou encore être en fonction en permanence.

De manière préférentielle, les moyens de déviation comportent au moins un deuxième organe déflecteur apte à dévier la chute des découpes vers la zone de récupération dédiée, lorsque ces découpes arrivent en dessous de la structure support. Chaque deuxième organe déflecteur est favorablement positionné de façon inclinée, en dessous d'une portion de structure support s'étendant sous le chemin de transport des découpes.

Chaque deuxième organe déflecteur comprend avantageusement au moins un plan incliné qui est orienté suivant une direction sensiblement transversale par rapport à la direction de transport des découpes F. Les moyens de déviation comportent de préférence un unique deuxième organe déflecteur qui s'étend sous sensiblement toute la portion de structure support qui est située sous le chemin de transport des découpes.

Le deuxième organe déflecteur comprend deux capots inférieurs 15 et 16 (voir Figs. 1 et 4A). Ces capots 15 et 16 servent à récupérer les découpes tombant dans la machine depuis le chemin de transport, mais aussi depuis traverses 4 pour éviter qu'elles ne tombent au sol sous la machine, ou sous le module M.

Plus précisément, un premier capot 15 forme un plan incliné, de telle façon que les découpes tombées vont toutes glisser vers une zone de récupération qui se trouve sur le devant du module, et de la machine. En conséquence, les découpes ne tombent pas en vrac n'importe où sous la machine mais sont dirigées vers une zone définie de récupération. La proposition illustrée n'est qu'un exemple et on peut prévoir un capot 15 ayant un plan incliné dans un autre sens, ou se terminant dans des bacs de récupération, l'idée étant que les découpes soient évacuées à l'extérieur du module M ou dans une zone du module M facilement accessible à l'opérateur.

Le capot 16, outre sa fonction d'évacuation de découpes, couvre également des moyens permettant d'éviter que les découpes ne restent bloquées sur le capot 15. Le système d'évacuation comporte de manière favorable des deuxièmes moyens d'expulsion, aptes à évacuer toute découpe présente sur le deuxième organe déflecteur.

Les deuxièmes moyens d'expulsion comportent avantageusement au moins un organe de soufflage apte à générer un flux d'air pulsé au niveau de la surface supérieure d'un deuxième organe déflecteur.

Cet organe de soufflage est typiquement équipé avec une conduite 22 qui souffle de l'air latéralement par exemple au travers de buses, dans le sens du plan incliné 15 (du haut vers le bas). Des flèches A dans la Fig. 4B illustrent l'air soufflé qui permet ainsi d'assurer que les découpes descendent le long du plan incliné 15 pour leur évacuation.

Cet organe de soufflage peut être actionné sur demande par l'opérateur, ou de façon automatique, ou fonctionner en permanence, de manière analogue à ceux situés au niveau du capot 7.

De façon préférable, l'opérateur utilise la commande C pour actionner les moyens d'expulsion 10, 11, et 22 lorsqu'il veut purger la machine de toutes les découpes qui sont tombées.

Les découpes purgées par le système peuvent finalement être récupérées par l'opérateur en dehors de la machine, soit manuellement, soit par des moyens annexes de récupération (par exemples des bacs) qui seront placés par exemple de façon appropriée à l'extrémité du capot 15.

Ainsi en utilisant les moyens proposés par la présente invention, un opérateur peut facilement purger de façon certaine une machine de toutes les découpes qui y seraient tombées, sans intervention manuelle dans la machine. Ce système est par conséquent très efficace et remplit les exigences de sécurité.

Les modes d'exécution illustrés dans la présente demande le sont à titre d'exemples qui ne doivent pas être considérés comme limitatifs. Des variations sont possibles dans le cadre de la protection revendiquée, par exemple en faisant appel à des moyens équivalents.

La première et la deuxième variante de réalisation peuvent être utilisées seules ou en combinaison selon le mode d'exécution souhaité. Un seul ou plusieurs modules peuvent comprendre le système d'évacuation des objets plats. Les parties de machine et modules décrits ci-dessus peuvent être formés en toute matière appropriée. Par exemple, les capots 7, 8, 15 et 16 peuvent être formés en métal ou en matière synthétique.

## Revendications

1. Machine de fabrication d'emballages de type plieuse-colleuse (100), traitant des objets plats étant des découpes, formée d'une succession de modules (M), effectuant chacun une ou plusieurs opérations de pliage et collage entrant dans le processus de fabrication en vue de fabriquer des boîtes pliantes, un module (M) comprenant une structure support (1, 2, 3, 4) au-dessus de laquelle les objets plats sont transportés le long d'un chemin de transport donné, **caractérisée en ce que** le module (M) comprend en outre un système d'évacuation de tels objets, apte à évacuer tout objet plat tombant sous le chemin de transport.

2. Machine (100) selon la revendication 1, dans laquelle le système d'évacuation possède des moyens de déviation (8, 9, 15, 16), aptes à dévier une chute de l'objet plat vers une zone de récupération dédiée.

3. Machine (100) selon la revendication 2, dans laquelle les moyens de déviation comportent au moins un premier organe déflecteur (5), apte à dévier la chute des objets plats vers le bas, lorsque les objets arrivent au-dessus d'une portion de structure support (4).

4. Machine (100) selon la revendication 3, dans laquelle chaque premier organe déflecteur (5) est positionné de façon inclinée, au-dessus d'une portion de structure support (4) s'étendant sous le chemin de transport des objets plats.

5. Machine (100) selon la revendication 3 ou 4, dans laquelle chaque premier organe déflecteur (5) comprend au moins un plan incliné (8, 9), qui est orienté suivant une direction sensiblement longitudinale par rapport à la direction de transport des objets plats (F).

6. Machine (100) selon l'une des revendications 3 à 5, dans laquelle chaque premier organe déflecteur (5) est solidaire de la portion de structure support (4) au-dessus de laquelle elle s'étend.

7. Machine (100) selon l'une des revendications précédentes, dans laquelle le système d'évacuation possède des premier moyens d'expulsion (10, 11), aptes à évacuer tout objet plat.

8. Machine (100) selon la revendication 7, dans laquelle les premier moyens d'expulsion comportent au moins un organe de soufflage (10, 11), apte à générer un flux d'air pulsé au niveau de la surface supérieure d'un premier organe déflecteur (5).

9. Machine (100) selon l'une des revendications précédentes, dans laquelle les moyens de déviation comportent au moins un deuxième organe déflecteur (15, 16), apte à dévier la chute des objets plats vers la zone de récupération dédiée, lorsque les objets arrivent en dessous de la structure support (4).

10. Machine (100) selon la revendication 9, dans laquelle chaque deuxième organe déflecteur (15, 16) est positionné de façon inclinée, en dessous d'une portion de structure support (4) s'étendant sous le chemin de transport des objets plats.

11. Machine (100) selon la revendication 9 ou 10, dans laquelle chaque deuxième organe déflecteur comprend au moins un plan incliné (15, 16), qui est orienté suivant une direction sensiblement transversale par rapport à la direction de transport des objets plats (F).

12. Machine (100) selon l'une des revendications 9 à 11, dans laquelle les moyens de déviation comportent un unique deuxième organe déflecteur (15) qui s'étend sous sensiblement toute la portion de structure support (4), qui est située sous le chemin de transport des objets plats.

13. Machine (100) selon l'une des revendications 9 à 12, dans laquelle le système d'évacuation comporte en outre des deuxièmes moyens d'expulsion (22), aptes à évacuer tout objet plat présent sur un deuxième organe déflecteur (15).

14. Machine (100) selon la revendication 13, dans laquelle les deuxièmes moyens d'expulsion (15) comportent au moins un organe de soufflage (22), apte à générer un flux d'air pulsé au niveau de la surface supérieure du deuxième organe déflecteur (15).

## Patentansprüche

1. Maschine (100) zur Herstellung von Verpackungen vom Faltschachtel-Klebe-Typ, welche flache Objekte verarbeitet, die Zuschnitte sind, und aus einer Folge von Modulen (M) gebildet ist, welche jeweils einen oder mehrere Falt- und Klebevorgänge vornehmen, die Teil des Herstellungsprozesses zur Herstellung von Faltschachteln sind, wobei ein Modul (M) eine Stützstruktur (1, 2, 3, 4) umfasst, über der die flachen Objekte entlang eines gegebenen Transportwegs transportiert werden, **dadurch gekennzeichnet, dass** das Modul (M) ferner ein Abfuhrsystem derartiger Objekte umfasst, das eingerichtet ist, jedes flache Objekt, das unter den Transportweg fällt, abzuführen.

2. Maschine (100) nach Anspruch 1, wobei das Abfuhrsystem Ablenkmittel (8, 9, 15, 16) aufweist, die eingerichtet sind, einen Fall des flachen Objekts in eine dedizierte Rückführzone abzulenken.

3. Maschine (100) nach Anspruch 2, wobei die Ablenkmittel mindestens ein erstes Ablenkelement (5) umfassen, das eingerichtet ist, den Fall flacher Objekte nach unten abzulenken, wenn die Objekte über einem Abschnitt der Stützstruktur (4) ankommen.

4. Maschine (100) nach Anspruch 3, wobei jedes erste Ablenkelement (5) geneigt, über einem Abschnitt der Stützstruktur (4), positioniert ist, der sich unter dem Transportweg der flachen Objekte erstreckt.

5. Maschine (100) nach Anspruch 3 oder 4, wobei jedes erste Ablenkelement (5) mindestens eine geneigte Ebene (8, 9) umfasst, die in einer Richtung im Wesentlichen longitudinal in Bezug auf die Transportrichtung (F) der flachen Objekte orientiert ist.

6. Maschine (100) nach einem der Ansprüche 3 bis 5, wobei jedes erste Ablenkelement (5) mit dem Abschnitt der Stützstruktur (4) fest verbunden ist, über den es sich erstreckt.

7. Maschine (100) nach einem der vorhergehenden Ansprüche, wobei das Abfuhrsystem erste Auswurfmittel (10, 11) aufweist, die eingerichtet sind, jedes flache Objekt abzuführen.

8. Maschine (100) nach Anspruch 7, wobei die ersten Auswurfmittel mindestens ein Gebläseelement (10,11) umfassen, das eingerichtet ist, einen gepulsten Luftstrom auf der Höhe der oberen Fläche eines ersten Ablenkelements (5) zu erzeugen.

9. Maschine (100) nach einem der vorhergehenden Ansprüche, wobei die Ablenkmittel mindestens ein zweites Ablenkelement (15, 16) umfassen, das eingerichtet ist, den Fall flacher Objekte in die dedizierte Rückführzone abzulenken, wenn die Objekte unter der Stützstruktur (4) ankommen.

10. Maschine (100) nach Anspruch 9, wobei jedes zweite Ablenkelement (15, 16) geneigt positioniert ist, unter einem Abschnitt der Stützstruktur (4), der sich unter dem Transportweg der flachen Objekte erstreckt.

11. Maschine (100) nach Anspruch 9 oder 10, wobei jedes zweite Ablenkelement mindestens eine geneigte Ebene (15, 16) umfasst, die in einer Richtung im Wesentlichen quer in Bezug auf die Transportrichtung (F) der flachen Objekte orientiert ist.

12. Maschine (100) nach einem der Ansprüche 9 bis 11, wobei die Ablenkmittel ein einziges zweites Ablenkelement (15) umfassen, das sich im Wesentlichen unter dem gesamten Abschnitt der Stützstruktur (4) erstreckt, der unter dem Transportweg der flachen Objekte angeordnet ist.

13. Maschine (100) nach einem der Ansprüche 9 bis 12, wobei das Abfuhrsystem ferner zweite Auswurfmittel (22) umfasst, die eingerichtet sind, jedes flache Objekt, das auf einem zweiten Ablenkelement (15) vorhanden ist, abzuführen.

14. Maschine (100) nach Anspruch 13, wobei die zweiten Auswurfmittel (15) mindestens ein Gebläseelement (22) umfassen, das eingerichtet ist, einen gepulsten Luftstrom auf der Höhe der oberen Fläche des zweiten Ablenkelements (15) zu erzeugen.

## Claims

1. A machine of the folder-gluer type for producing packages (100), processing flat objects being cut-outs, formed by a succession of modules (M), each one performing one or several folding and gluing operations, entering into the process of production, in view of making folding boxes, a module (M) comprising a support structure (1, 2, 3, 4) on top of which the flat objects are transported along a given transport path, **characterised in that** the module (M) comprises, in addition, a system for releasing such objects, able to release any flat object falling under the transport path.

2. A machine (100) according to claim 1, wherein the release system has diversion means (8, 9, 15, 16), able to divert the fall of a flat object towards a dedicated recovery zone.

3. A machine (100) according to claim 2, wherein the diversion means comprise at least one first deflecting body (5), able to divert the fall of flat objects to the bottom, when the objects arrive on top of a section of the support structure (4).

4. A machine (100) according to claim 3, wherein each first deflecting body (5) is positioned tilted, on top of a section of the support structure (4), extending under the transport path of flat objects.

5. A machine (100) according to claim 3 or 4, wherein each first deflecting body (5) comprises at least one tilted plane (8, 9), which is directed following a substantially longitudinal direction in relation to the direction of transport of the flat objects (F).

6. A machine (100) according to one of the claims 3 to 5, wherein each first deflecting body (5) is separate from the section of support structure (4) on top of which it extends.

7. A machine (100) according to one of the preceding claims, wherein the release system has the first ejection means (10,11), able to release any flat object.

8. A machine (100) according to claim 7, wherein the first ejection means comprise at least one blow-moulding body (10,11), able to generate an airflow driven to the upper surface of a first deflecting body (5).

9. A machine (100) according to one of the preceding claims, wherein the deflecting means comprise at least one second deflecting body (15, 16), able to deflect the fall of flat objects towards the dedicated recovery zone, when the objects arrive below the support structure (4).

10. A machine (100) according to claim 9, wherein each second deflecting body (15, 16) is positioned tilted, below a section of the support structure (4) extending under the transport path of flat objects.

11. A machine (100) according to claim 9 or 10, wherein each second deflecting body comprises at least one tilted plane (15, 16), which is directed following a substantially transversal direction in relation to the direction of transport of the flat objects (F).

12. A machine (100) according to claims 9 to 11, wherein the deflecting means comprise one single second deflecting body (15), which extends substantially under the whole section of the support structure (4), which is located under the transport path of flat objects.

13. A machine (100) according to one of the claims 9 to 12, wherein the release system additionally comprises two ejection means (22), able to release any flat object present on a second deflecting body (15).

14. A machine (100) according to claim 13, wherein the second ejection means (15) comprise at least one blow-moulding body (22), able to generate an airflow driven to the upper surface of the second deflecting body (15).
